# EUROPÄISCHE PATENTANMELDUNG

(11) **EP 0 163 097 A2**
(43) Veröffentlichungstag der Anmeldung: **04.12.1985**
(21) Anmeldenummer: 85104655.7
(22) Anmeldetag: 17.04.1985
(51) Int. Cl.: F02M 51/08, F02M 61/12, F02M 69/04

(54) **Einspritzventil**

(30) Priorität: 19.05.1984 DE 3418761
(71) Anmelder: ROBERT BOSCH GMBH, 70442 Stuttgart (DE)
(72) Erfinder: Hans, Waldemar, D-8600 Bamberg (DE); Linssen, Mathias, D-8602 Litzendorf (DE); Sauer, Rudolf, Dr. Dipl.-Ing., D-7141 Benningen (DE)

(57) **Zusammenfassung**

Es wird ein Einspritzventil für Kraftstoffeinspritzanlagen für Brennkraftmaschinen vorgeschlagen, das zur Einspritzung von Kraftstoff in das Saugrohr dient. Das Einspritzventil umfaßt ein Ventilgehäuse (1) aus ferromagnetischem Material, in dem ein als Kern dienender Anschlußstutzen (7) gehalten ist, mit dem ein Anker (14) zusammenwirkt. Mit dem Ventilgehäuse (1) ist ein Düsenkörper (9) mit einem Ventilsitz (24) verbunden, mit dem ein Dichtabschnitt (25) einer Düsennadel (17) zusammenarbeitet. Die Düsennadel (17) wird durch Führungsabschnitte (33, 34) in einer Führungsbohrung (21) des Düsenkorpers (9) geführt, wobei dur sich an den Dichtabschnitt (25) anschließende Führungsabschnitt (34) mit Zumeßbohrungen (43) versehen ist. Durch die Kraftstoffzumessung stromaufwärts des Ventilsitzes (24) wird eine Beeinträchtigung der Kraftstoffzumessung durch Ablagerungen vermieden.

## Beschreibung

### Stand der Technik

Die Erfindung geht aus von einem Einspritzventil nach der Gattung des Hauptanspruchs. Es ist bereits ein Einspritzventil bekannt, bei dem zur Vermeidung von Ablagerungen an den Zumeßquerschnitten, die durch Verbrennungsrückstände im Ansaugrohr oder durch Abdampfrückstände aus dem Kraftstoff entstehen und zu einer Änderung der zugemessenen Kraftstoffmenge führen können, die Zumeßquerschnitte nach stromaufwärts des Dichtabschnittes verlegt werden und als Flächen an einem Führungsabschnitt der Düsennadel ausgebildet sind. Dabei ergibt sich der Nachteil, daß bei der Fertigung der Zumeßquerschnitte sowohl die Fertigungstoleranzen der Führungsbohrung als auch der Zumeßflächen an dem Führungsabschnitt berücksichtigt werden müssen.

### Vorteile der Erfindung

Das erfindungsgemäße Einspritzventil mit den kennzeich₋ nenden Merkmalen des Hauptanspruchs hat demgegenüber den Vorteil, daß die Bildung von Belägen an den Kraftstoffzumeßstellen vermieden und die Kraftstoffzumeßstellen auf einfache Art und Weise gefertigt werden können.

Durch die in den Unteransprüchen aufgeführten Maßnahmen sind vorteilhafte Weiterbildungen und Verbesserungen des im Hauptanspruch angegebenen Einspritzventiles möglich. Besonders vorteilhaft ist es, die Zumeßbohrungen geneigt zur Führungsbohrung auszubilden, wodurch der abgespritzte Kraftstoffstrahl in seiner Form und Aufbereitung beeinflußt werden kann, insbesondere durch Erzeugung eines Dralls.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines erfindungsgemäßen Einspritzventiles, Figur 2 ausschnittsweise ein zweites Ausführungsbeispiel eines erfindungsgemäßen Einspritzventiles.

### Beschreibung der Ausführungsbeispiele

Das in der Figur 1 beispielsweise dargestellte Kraftstoffeinspritzventil für eine Kraftstoffeinspritzanlage einer gemischverdiehtenden fremdgezündeten Brennkraftmaschine hat ein Ventilgehäuse 1 aus ferromagnetischem Material, in dem auf einem Spulenträger 2 eine Magnetspule 3 angeordnet ist. Die Magnetspule 3 hat eine Stromzuführung über einen Steckanschluß 4, der in einem das Ventilgehäuse 1 teilweise umgreifenden.Kunststoffring 5 eingebettet ist.

Der Spulenträger 2 der Magnetspule 3 sitzt in einem Spulenraum 6 des Ventilgehäuses 1 auf einem den Kraftstoff, beispielsweise Benzin zuführenden Anschlußstutzen 7, der teilweise in das Ventilgehäuse 1 ragt. Das Ventilgehäuse 1 umschließt dem Kraftstoffstutzen 7 abgewandt teilweise einen Düsenkörper 9.

Zwischen einer Stirnfläche 11 des Anschlußstutzens 7 und einer zum genauen Einstellen des Ventils eine bestimmte Dicke aufweisenden Anschlagplatte 12, die auf eine Innenschulter 13 des Ventilgehäuses 1 aufgesetzt ist, befindet sich der zylindrische Anker 14 des Kraftstoffeinspritzventils. Der Anker 14 besteht aus einem nicht korrosionsanfälligen, magnetischen Material. Zwischen dem Anker 14 und einem im Anschlußstutzen 7 durch Einziehen desselben befestigten Rohreinsatz 15 ist eine auf den Anker 14 einwirkende Druckfeder 16 angeordnet. Auf der anderen Seite ist im Anker 14 eine Düsennadel 17 befestigt, indem diese mit einem Ringnutende 18 in eine Ankerbohrung 19 des Ankers 14 eingesetzt und dadurch gehalten wird, daß das Ankermaterial radial nach innen in die Ringnuten des Ringnutendes 18 gepreßt wird.

Die Düsennadel 17 durchdringt mit Radialspiel eine Durchgangsöffnung 20 in der Anschlagplatte 12 und eine Führungsbohrung 21 im Düsenkörper 9 und ragt mit einem Nadelzapfen 22 aus einer Einspritzöffnung 23 des Düsenkörpers 9 heraus. Zwischen der Führungsbohrung 21 des Düsenkörpers 9 und der Einspritzöffnung 23 ist eine kegelige Ventilsitzfläche 24 gebildet, die mit einem kegligen Dichtabschnitt 25 an der.Düsennadel 17 zusammenwirkt. Die Länge der Düsennadel 17 und des Ankers 14 ist ausgehend von dem Dichtabschnitt 25 derart bemessen, daß der Anker 14 im nichterregten Zustand der Magnetspule 3 gegenüber der Stirnfläche 11 des Anschlußstutzens 7 einen Arbeitsspalt A freiläßt.

Die Düsennadel 17 hat zwei Führungsabschnitte 33 und 34, die der Düsennadel 17 in der Führungsbohrung 21 Führung geben sowie einen Axialdurchgang für den Kraftstoff aufweisen, wozu der stromaufwärts des Führungsabschnittes 34 liegende Führungsabschnitt 33 beispielsweise als Vierkant ausgebildet ist.

Zwischen der Durchgangsöffnung 20 und dem-Umfang der Anschlagplatte 12 ist eine Aussparung 37 vorgesehen, deren Lichte Weite größer als der Durchmesser der Düsennadel in dem entsprechenden Bereich 38 der Düsennadel 17 zwischen dem Ringnutende 18 und der Anschlagschulter 39 der Düsen- nadel 17 ist. In erregtem Zustand der Magnetspule 3 wird der Anker 14 in Öffnungsrichtung der Düsennadel 17 entgegen der Kraft der Druckfeder 16 bewegt und liegt mit der Anschlagschulter 39 an der Anschlagplatte 12 an.

Der Magnetfluß wird durch den Mantel des Ventilgehäuses 1 über einen Magnetflußleitabsatz 40 zum zylindrischen Anker 14 geleitet und von dort über den als Kern dienenden Anschlußstutzen 7 mit einem Leitflansch 4+1 zurück zum Ventilgehäuse. Der Magnetflußleitabsatz 40 des Ventilgehäuses 1 ist radial nach innen gerichtet und umgreift den Anker 14.

Erfindungsgemäß sind in dem nahe des Dichtabschnittes 25 an der Düsennadel 17 zylindrisch ausgebildeten Führungsabschnitt 34 Zumeßbohrungen 43 eingearbeitet, beispielsweise vier, über die der Kraftstoff von stromaufwärts des Führungsabschnittes 34 nach stromabwärts des Führungsabschnittes 34 strömen kann, wobei ca. ein Druckabfall von 80 bis 85 % erfolgt, während sich der restliche Druck zur Kraftstoffaufbereitung dienend, zwischen der Einspritzöffnung 23 und dem Nadelzapfen 22 abbaut. Die Zumeßbohrungen 43 sind nicht in radialer Richtung zur Führungsbohrung 21 hin geöffnet und können parallel zur Führungsbohrung 21 verlaufen oder, wie in Figur 2 gezeigt, geneigt, wobei diese Zumeßbohrungen zusätzlich so verlaufen können, daß der Kraftstoff aus den Zumeßbohrungen 43 mit einem Drall austritt.

Die Zumeßbohrungen 43 können unbeeinflußt durch die Fertigungstoleranzen der Führungsbohrung 21 und des Führungsabschnittes 34 einfach hergestellt werden. Durch die Anordnung der Zumeßbohrungen 43 stromaufwärts der Ventilsitzfläche 24 werden Ablagerungen an den Zumeßbohrungen 43 verhindert. Ablagerungen in dem relativ großen Spalt zwischen dem Nadelzapfen 22 und der Wandung der Einspritzöffnung 23 führen nur zu einer vernachlässigbar geringen Beeinflussung der zugemessenen Kraftstoffmenge.

## Patentansprüche

1. Einspritzventil für Kraftstoffeinspritzanlagen von Brennkraftmaschinen mit einem in einem Düsenkörper vorgesehenen Ventilsitz und einer Düsennadel, die einen mit dem Ventilsitz zusammenwirkenden Dichtabschnitt und stromaufwärts einen die Düsennadel in einer Führungsbohrung mit seinem Umfang führenden Führungsabschnitt aufweist, dadurch gekennzeichnet, daß am Führungsabschnitt (34) zur Kraftstoffzumessung dienende Zumeßbohrungen (43) ausgebildet sind, über die der Kraftstoff von stromaufwärts des Führungsabschnittes (34) nach stromabwärts des Führungsabschnittes (34) strömen kann.

2. Einspritzventil nach Anspruch 1, dadurch gekennzeichnet, daß die Zumeßbohrungen (43) parallel zur Führungsbohrung (21) verlaufen.

3. Einspritzventil nach Anspruch 1, dadurch gekennzeichnet, daß die Zumeßbohrungen (43) geneigt zur Führungsbohrung (21) verlaufen.
